# FASCICULE DE BREVET EUROPEEN

(11) **EP 1 978 169 B1**
(45) Date de publication et mention de la délivrance du brevet: **25.05.2011**
(21) Numéro de dépôt: 08370008.8
(22) Date de dépôt: 03.04.2008
(51) Int. Cl.: E04B 1/10, E04B 1/18, E04B 1/26

(54) **Habitation de type maison notamment à ossature bois ou similaire**
Wohnstätte vom Typ Haus, insbesondere in Holzskelettbauweise oder Ähnliches
Dwelling such as a house, in particular with a wooden frame or similar

(30) Priorité: 06.04.2007 FR 0702519; 06.04.2007 FR 0702520
(43) Date de publication de la demande: 08.10.2008
(73) Titulaire: Carlier, Jean-Michel, 59570 Hon-Hergies (FR)
(72) Inventeur: Carlier, Jean-Michel, 59570 Hon-Hergies (FR)
(74) Mandataire: Boubal, Denis Henri Jacques

(56) Documents cités:
- EP-A- 0 152 145
- FR-A- 2 229 266
- FR-A- 2 602 808
- FR-A- 2 652 840
- FR-A- 2 710 928
- FR-A- 2 803 679
- US-A- 2 321 567
- US-A- 4 616 452

## Description

L'invention concerne une habitation de type maison notamment à ossature bois ou similaire résultant au moins en partie de l'assemblage de modules préfabriqués, notamment aptes à constituer tout ou partie des murs, cloisons internes, planchers et versants de toiture.

Dans le domaine des maisons à ossature bois, il existe actuellement des systèmes constructifs faisant appel à des modules qui s'assemblent entre eux pour constituer une structure de maison. Ces systèmes sont très souvent limités aux assemblages mécaniques, mais très rarement ils abordent la partie électrique. Les modules sont donc non finis et nécessitent de poursuivre la réalisation du câblage électrique pour lequel la structure du module n'a pas été pensée. Il en est de même pour la réalisation de la partie tuyauterie, notamment alimentation en eau chaude, en eau froide, évacuation des eaux usées.

Plus particulièrement, parmi ces modules, il existe notamment des modules cloisons, non porteurs, mais également des modules porteurs, de type mural. Le volume interne de ces derniers modules, du type mural, reçoit généralement un isolant (mousse, laine de verre, ou encore un isolant biologique tel que de la paille), ainsi qu'un film pare-vapeur rendant difficile la mise en place du câblage électrique de l'alimentation,

On connaît ainsi du document US-2.321.567 ou encore du document EP-0.152.145 un tel module préfabriqué pour la réalisation d'une maison à ossature bois.

On connaît également des documents WO 98/51876, US-4.832.152 et US-5.642.593 des systèmes de cloisonnement, constitués de modules non porteurs formés généralement d'une ossature métallique. Ces trois derniers documents concernent le domaine de l'aménagement de bureaux, pour la réalisation « d'open space », domaine distinct de celui des maisons préfabriquées.

On connaît également du document US-4-616.452 une construction murale réalisée à partir de composants préfabriqués. Cette construction présente une ossature formée de poutres verticales ou inclinées et de traverses assemblées entre elles pour former un châssis. Cette ossature reçoit un isolant et est fermée par des panneaux préfabriqués extérieurs et des panneaux préfabriqués intérieurs cloués de part et d'autre de l'ossature.

Les panneaux intérieurs peuvent éventuellement intégrer des installations électriques. Ce document reste muet quant à l'intégration desdites installations électriques dans cette construction. Notamment aucune disposition n'est prévue pour garantir leur intégration à la construction.

On connaît également du document FR-2.229.266 un élément de construction pour l'édification de chalets démontables. Il s'agit d'une construction murale dont l'ossature réalisée à partir de l'assemblage de pièces détachées sur site, est constituée d'un châssis formé d'une poutre inférieure, d'une poutre supérieure et de deux montants assujettis par leurs extrémités auxdites poutres par l'intermédiaire de goussets. Ce châssis est rempli d'un isolant, pourvu sur sa face extérieure à l'habitation d'un cadre métallique pour le support d'un panneau extérieur, et de l'autre côté de l'isolant d'un panneau intérieur. Selon ce document, ce panneau intérieur peut être livré avec les équipements électriques posés, les fils d'arrivée électrique reçus sous tube métallique et fixés au dos des panneaux de revêtement intérieur.

Le but de la présente invention est de pallier aux inconvénients précités en proposant une habitation, notamment à ossature bois, résultant au moins en partie de l'assemblage de modules préfabriqués et pour laquelle la structure des modules intègre l'aspect électrique, voire plomberie, en garantissant la présence d'un vide technique.

Un autre but de la présente Invention est de proposer une habitation dont les modules préfabriqués peuvent être aisément précâblés lors de la fabrication, au moins en partie, réduisent le temps nécessaire à la réalisation de l'habitation.

Un autre but de la présente invention est de proposer une habitation pour laquelle les tuyauteries ou encore le câblage électrique sont aisément accessibles pour les opérations de maintenance.

Un autre but de l'invention est de proposer un module préfabriqué pour la réalisation d'une habitation conforme à l'invention.

D'autres buts et avantages de la présente invention apparaîtront au cours de la description qui va suivre qui n'est donnée qu'à titre indicatif et qui n'a pas pour but de la limiter.

L'invention concerne un module préfabriqué selon la revendication 1.

L'invention concerne également une habitation selon la revendication 2.

L'invention sera mieux comprise à la lecture de la description suivante accompagnée des dessins en annexe parmi lesquels :
- la figure 1 est une vue en perspective éclatée de l'ossature d'un module de mur,
- la figure 2 est une vue d'un module de mur en deux parties, avec son ossature et son cadre intérieur,
- les figures 3 et 4 sont respectivement des vues de devant et de derrière de l'ossature d'un module de cloison,
- la figure 5 est une vue en perspective d'un module de cloison, composé de son ossature et de son cadre intérieur,
- les figures 6 et 7 sont des vues avant et arrière d'un module d'angle intérieur, prévu pour joindre deux modules, notamment muraux, perpendiculaires entre eux,
- la figure 8 est une vue éclatée d'un module d'angle extérieur prévu pour joindre deux modules, notamment muraux, perpendiculaires entre eux,
- la figure 9 est une vue selon une coupe verticale d'un mur extérieur d'une habitation conforme à l'invention,
- la figure 10 est une vue de détail du cadre 10 tel qu'illustré à la figure 9,
- la figure 11 est une vue de détail du cadre 11 tel qu'illustré à la figure 9,
- la figure 12 est une vue de dessus illustrant l'assemblage de deux modules de murs extérieurs successifs,
- la figure 13 est une vue illustrant l'état de la technique du câblage d'un appareil d'éclairage,
- la figure 14 est une vue illustrant le câble d'un appareil électrique, conforme à l'invention, selon un mode de réalisation,
- la figure 15 est une vue en perspective d'un module de mur équipé d'une baie vitrée,
- la figure 16 est une illustration en coupe d'un module préfabriqué à ossature bois conforme à l'invention selon un mode de réalisation, notamment précâblé.

L'invention concerne une habitation de type maison ou similaire résultant au moins en partie de l'assemblage de modules préfabriqués, notamment aptes à constituer tout ou partie des murs, cloisons internes, planchers et versants de toiture.

Un module 1, notamment mural ou de cloison, est substantiellement constitué d'une ossature 2₁, 2₂, 2₃, 2₄, notamment pour le support d'une paroi, en bois.

Selon l'invention, les modules 1 présentent en outre, sur leur(s) face(s) interne(s), un cadre intérieur 3 apte à recevoir un panneau 4 de parement intérieur, de telle façon à créer un vide technique 5, interne audit module 1 d'épaisseur au moins égale à celle dudit cadre intérieur 3, notamment pour le passage de câbles C, tuyauteries T ou similaires.

On entend par face interne du module le côté du module tourné vers le volume habitable intérieur de l'habitation. Par exemple, dans le cas d'un mur extérieur, le module mural a une face interne et une face externe. Dans le cas d'un module mural, intérieur à l'habitation, le module peut présenter deux faces internes.

Le panneau 4 de parement intérieur du cadre intérieur 3 peut être une plaque de plâtre.

Tel qu'illustré à la figure 2, le module 1₁ peut être de type mural, c'est-à-dire porteur, substantiellement constitué d'une ossature 2₁ comportant, tel qu'illustré à la figure 1, au moins deux montants 6, une lisse inférieure 7, une lisse supérieure 8 et un panneau 9 de contreventement. Notamment les lisses et les montants peuvent être assujettis au panneau de contreventement à l'aide de clous, vis, agrafes ou autres éléments de fixation. Le panneau de contreventement 9 peut être un panneau connu sous l'abréviation OSB, c'est-à-dire, un panneau à particules orientées.

Des cornières métalliques 40 peuvent être prévues aux angles de l'ossature. Les cornières 40 pourront servir de support pour des boîtiers électriques. Elles pourront également permettre de visser un crochet de levage au travers d'un trou percé dans la lisse supérieure 8 afin de faciliter la manutention du module.

Le volume interne du module mural 1₁ pourra recevoir notamment un isolant, tel que notamment de la fibre de verre, et un film pare-vapeur.

Selon un autre mode de réalisation illustré à la figure 5, le module 1₂ peut être de type cloison, c'est-à-dire non porteur, substantiellement constitué par une ossature 2₂ comportant au moins deux montants 11, une traverse supérieure 12₁ et une traverse inférieure 12₂. Cette ossature permet notamment le support d'une paroi 41, notamment constitué par une plaque de plâtre, ainsi que le support du cadre intérieur 3 conforme à l'invention.

Tel qu'illustré aux figures 6 et 7, le module peut être encore un module d'angle 1₃ intérieur, prévu notamment pour joindre deux modules muraux intérieurs (non illustrés), non parallèles, notamment perpendiculaires entre eux. Tel qu'illustré à la figure 8, le module d'angle 1₄ peut être également extérieur, prévu pour joindre deux modules muraux 1₁, extérieurs, non parallèles notamment perpendiculaires entre eux. Les modules d'angle 1₃; 1₄, présenteront notamment deux chants de fixation, non parallèles entre eux afin d'assurer la liaison entre deux modules muraux 1₁. Le renvoi d'angle de ces modules 1₃; 1₄ peut être ainsi déterminé afin de s'adapter aux différentes contraintes géométriques des bâtiments.

Tel qu'illustré à la figure 2, le cadre intérieur 3 peut être constitué de barreaux verticaux 13, d'un barreau 14₁ horizontal inférieur, et d'un barreau 14₂ horizontal supérieur. Les barreaux 14₁, 14₂ horizontaux peuvent être avantageusement d'épaisseur inférieure à celle des barreaux verticaux 13 de telle façon à pouvoir laisser le passage pour des câbles, tuyauteries ou similaires par le haut et/ou par le bas dudit cadre intérieur 3. Notamment, telles qu'illustrées à la figure 2, les extrémités des montants 13 sont partiellement grugées selon des dimensions correspondantes aux dimensions de la section des traverses supérieure 14₁ et inférieure 14₂.

Avantageusement, le cadre intérieur 3 et son panneau 4 de parement intérieur peuvent recouvrir partiellement la face interne de l'ossature 2₁, 2₂, 2₃, 2₄ des modules 1 de telle façon à laisser au moins un jour 15, 16 pour l'accès au vide technique 5, obturé par un cache 17, 18.

Notamment, tels qu'illustrés selon la vue de la figure 9 et plus particulièrement selon les vues de détail des figures 10 et 11, les modules 1, notamment de type mural ou de type cloison, peuvent présenter un jour 15 longitudinal supérieur pour l'accès au vide technique 5, obturé par une corniche 17. Selon cet exemple, les modules peuvent également présenter un jour 16 longitudinal inférieur pour l'accès au vide technique 5, obturé par une plinthe 18.

Selon l'habitation illustrée notamment à la figure 11, le vide technique en regard du jour inférieur 16, que nous nommerons vide plinthe technique, permettra le passage des tuyaux de plomberie pour l'alimentation en eau chaude et l'alimentation en eau froide. Selon l'exemple illustré à la figure 10, le vide technique 5 en regard du jour supérieur 15, que nous nommerons vide corniche technique, permettra le passage des câbles C notamment de l'alimentation électrique de l'habitation, des câbles réseau, téléphones. Les câbles C seront placés après l'assemblage des modules, le vide corniche technique servant de goulotte.

Ledit au moins module 1 pourra présenter au moins un boîtier électrique 19 pré-assemblé, disposé interne au vide technique 5, notamment audit vide corniche technique. Le boîtier électrique 19 peut être fixé à l'ossature dudit module, en regard dudit jour 15 longitudinal supérieur d'accès au vide technique. Le boîtier 19 peut être fixé à l'ossature au moyen de support. Ce support peut être la cornière 40 illustrée à la figure 1. Ces boîtiers 19 peuvent assurer la réalisation des liaisons électriques.

En outre, le module 1 pourra être pré-équipé électriquement, présentant des câbles internes audit cadre intérieur 3. Ces câbles du cadre 3 pourront ressortir à l'extrémité supérieure dudit cadre 3 pour être connectés au réseau électrique, notamment à la phase et au neutre du réseau électrique de l'alimentation interne audit vide corniche technique.

Avantageusement, telle qu'illustrée aux figures, l'ossature 2₁, 2₃, 2₄ des modules, notamment muraux, pourront présenter des alésages 20, tels que des lumières oblongues, pour la fixation desdits modules par boulon 21. Ces alésages 20 permettront notamment l'assemblage mutuel des modules par leurs montants, ou encore, telle qu'illustrée à la figure 11, la fixation du module au sol, ou encore la fixation de la charpente audit module, notamment par les lisses inférieure et supérieure. Tel qu'illustré à la figure 1, le panneau de contreventement 9 du module mural 1₁ peut notamment présenter des ouvertures 50 d'accès pour que l'opérateur puisse passer les mains et les outils de vissage. Ces ouvertures 50 sont positionnées à proximité des alésages 20.

Selon une variante pour l'assemblage des modules par leurs montants, la fixation est réalisée grâce à une vis passant au travers de deux montants de deux panneaux consécutifs. L'un des montants est pourvu d'un alésage 20, notamment d'une lumière oblongue, l'autre montant présentant un trou percé au fond duquel un écrou est entré à force.

Avantageusement, un module mural, notamment extérieur peut présenter un isolant 10 ainsi qu'un film pare-vapeur dans son volume interne. Avantageusement, la face externe de l'ossature du module mural 1₁ peut être pourvue d'un film pare-pluie 22 ainsi que de latte(s) extérieure(s) 23, 24, assurant, d'une part, le support d'un parement extérieur 25, par exemple en brique, béton, clins de bois ou autres et d'autre part la création d'une lame d'air 26 entre ledit parement extérieur 25 et ladite face externe des modules 1₁.

Notamment, l'étanchéité inter module peut être assurée par des lattes 24 de section T dont l'aile verticale engage en saillie avec une rainure formée entre deux panneaux de contreventement 9 de deux modules successifs 1₁, 1₁, ladite aile horizontale assurant, d'une part, le support du parement extérieur 25, en béton, briques, clins de bois ou autres, et d'autre part la création de la lame d'air 26 entre ledit parement extérieur 25 et la face externe des modules 1₁.

Avantageusement, au moins un des modules 1 pourra intégrer, en outre, l'un des équipements suivants, seul ou en combinaison :
- un ouvrant 26 tel que porte, baie vitrée, fenêtre, porte de garage,
- un coffre de volet roulant 27 et coulisses associées,
- panneau solaire ou photovoltaïque.

Avantageusement, le vide technique 5 des modules peut donc recevoir le câblage C du téléphone, du réseau câblé ou encore du réseau d'alimentation 30 électrique de l'installation électrique domestique de ladite habitation.

L'installation électrique domestique de l'habitation peut présenter, en outre, divers appareils électriques à commander et alimenter en puissance, tels que notamment appareils d'éclairage, appareils de chauffage, ou encore appareils comprenant un organe motorisé tel qu'un volet roulant, un store ou une porte de garage, ou tout autre appareil électrique alimenté via un câblage à partir d'une alimentation électrique, notamment monophasée.

Les appareils électriques sont notamment assujettis à demeure dans l'habitation ou encore prévus amovibles et branchés au réseau électrique via une prise.

Avantageusement, le câblage C du réseau électrique pourra comprendre, en outre, au moins un dispositif électrique de commande et d'alimentation, dont le principe de fonctionnement repose sur la superposition de signaux de commande, tels que notamment des impulsions ou encore des mots binaires sur la tension de l'alimentation électrique, le dispositif comprenant pour chaque appareil électrique à commander et à alimenter :
- au moins un circuit de commande 31 comprenant au moins une entrée 33 pour un signal donneur d'ordre, un émetteur connecté au réseau électrique, ledit circuit 31 étant apte à créer et superposer à la tension de l'alimentation électrique des signaux de commande
- un circuit relais 32 comprenant un récepteur connecté à l'alimentation électrique ainsi qu'une entrée de puissance 34 et une sortie de puissance 35 connectées respectivement à ladite alimentation électrique et à l'appareil électrique à commander et à alimenter, ledit circuit relais 32 permettant, d'une part, la réception et la démodulation des signaux de commande et, d'autre part, la commande et l'alimentation dudit appareil électrique associé en fonction des signaux démodulés.

Avantageusement, lesdits au moins un circuit de commande 31 et le circuit de relais 32 prendront la forme de boîtiers 19, disposés internes aux modules notamment disposés dans ledit vide corniche technique.

Par exemple, selon un exemple de réalisation, le câblage d'alimentation parcourt l'habitation horizontalement au travers du vide dit corniche technique.

Chaque interrupteur est raccordé à ce câblage horizontal via undit circuit de commande 31 sous la forme d'un boîtier, notamment logé dans ledit vide corniche technique. L'interrupteur et le circuit de commande 31, plus particulièrement l'entrée 33 sont reliés grâce à un câblage vertical qui s'étend dans le vide technique 5 défini par le cadre intérieur 3.

De la même façon, chaque appareil électrique tel que l'éclairage, par exemple, est raccordé au câblage horizontal via un circuit relais 32 sous la forme d'un boîtier, notamment logé dans le vide corniche technique. L'appareil électrique et le circuit relais 32, plus particulièrement la sortie de puissance 35, sont reliés grâce à un câblage vertical qui s'étend dans le vide technique 5 défini par le cadre intérieur 3.

Avantageusement, les boîtiers (le circuit de commande 31 et/ou le circuit relais 32) peuvent être installés en usine, lors de la fabrication des modules ainsi que le câblage vertical traversant le cadre intérieur 3. Le câblage horizontal parcourant l'habitation au travers du vide corniche technique peut être tiré sur site, une fois les modules préfabriqués assemblés.

Selon l'exemple illustré, l'alimentation électrique est monophasée, avec une ligne de phase P et une ligne neutre N. L'installation comprend une autre ligne la terre, illustrée en pointillés.

Selon un mode de réalisation, le circuit relais 32 peut présenter un contacteur entre l'entrée de puissance 34 et la sortie de puissance 35 dudit circuit 32. Le contacteur permet d'ouvrir ou de fermer l'alimentation entre l'entrée de puissance 34 et la sortie de puissance 35 du circuit relais 32.

Ce câblage électrique permettra de supprimer le fil de commande 36 des câblages de l'art antérieur tels qu'illustrés à la figure 13.

Avantageusement, l'entrée 33 pour un signal donneur d'ordre du circuit de commande 31 peut être connectée électriquement à un interrupteur 37, le signal donneur d'ordre résultant du changement d'état de l'interrupteur et/ou de la position dudit interrupteur 37.

Selon un exemple illustré, au moins un appareil électrique est un appareil d'éclairage 38 commandé par un ou plusieurs interrupteurs 37, chaque interrupteur 37 étant associé à son propre circuit de commande 31, connecté électriquement à l'entrée 33 pour un signal donneur d'ordre de ce dernier, permettant notamment la réalisation d'un câblage équivalent à un câblage traditionnel de type simple, tel qu'illustré à la figure 14, de type va-et-vient ou encore de type télérupteur.

Selon un mode de réalisation, le circuit relais 32 peut présenter un variateur de puissance entre ladite entrée 34 et ladite sortie 35 de puissance dudit circuit 32. L'appui prolongé sur un interrupteur spécifique permettra de faire varier en puissance l'éclairage, un appui bref sur l'interrupteur permettra d'éteindre ou d'allumer l'éclairage.

Selon un mode de réalisation, au moins un appareil électrique pourra comprendre un organe motorisé tel qu'un volet roulant, un store ou une porte de garage, l'entrée pour le signal donneur d'ordre du circuit de commande étant connectée électriquement à un interrupteur multiposition, à deux interrupteurs de type poussoirs ou à un équivalent et dans lequel le circuit relais 32 présente, en outre, des moyens d'inversion de la polarité entre ladite entrée de puissance 34 et ladite sortie de puissance 35, afin d'autoriser l'actionnement de l'organe motorisé, dans un sens ou dans l'autre.

Selon un mode de réalisation au moins un appareil électrique est un appareil de chauffage, ledit appareil de chauffage étant commandé par un dispositif de régulation comprenant un thermostat, l'entrée 33 pour le signal donneur d'ordre du circuit de commande 31 étant connectée électriquement au dispositif de régulation.

Avantageusement, les signaux de commande peuvent être répétés plusieurs fois, notamment afin de limiter les risques de collision sur le réseau électrique. Le protocole de transmission utilisé entre ledit au moins circuit de commande 31 et le circuit relais 32 peut être le protocole connu sous l'appellation X10.

Les signaux de commande pourront être des impulsions d'environ 2,5 v_{eff} à une fréquence de 120 kHerz. L'installation pourra comprendre un ou plusieurs filtres destinés à protéger le ou les appareils électriques à alimenter des variations de tension inhérentes auxdits signaux de commande.

Avantageusement, chaque module notamment de type cloison ou mural pourra être prééquipé d'interrupteur, de boîtiers électriques, notamment du circuit de commande 31 et/ou du circuit relais 32, voire de câbles du cadre intérieur 3.. Cette façon de procéder permet notamment d'éviter l'ajout de câbles de commande lorsque les modules sont assemblés et raccordés entre eux, et permet de réduire le temps nécessaire à la réalisation de l'installation électrique.

L'invention concerne également un module préfabriqué à ossature bois, rempli d'un isolant 10, le cas échéant, pourvu d'un film pare-vapeur 29 et/ou pare-pluie 22. Ce module trouve une application comme module mural d'une habitation conforme à l'invention.

Selon l'invention, le module 1 présente un panneau 9 de contreventement, sur l'une de ses faces, auquel est assujettie l'ossature 2₁, notamment les montants 6, la lisse inférieure 7 et la lisse supérieure 8.

Un cadre intérieur 3 est pourvu sur l'autre des faces du module 1, recouvrant tout ou partie de sa surface. Ce cadre intérieur est pourvu d'un panneau 4 de parement, notamment en plâtre et crée un vide technique 5, interne au module 1, d'épaisseur au moins égale à celle du cadre intérieur 3.

Avantageusement, le module est précâblé grâce à un ou plusieurs câbles électriques reçus et fixés dans le cadre intérieur 3.

Un tel module précâblé est illustré, selon un exemple à la figure 16. Ce module présente une ossature 2₁ comprenant une lisse inférieure 7, une lisse supérieure 2 et deux montants 6 ainsi qu'une poutre interne de renfort, notamment assemblés à l'aide de clous. Un panneau de contreventement 9 est assujetti à l'ossature 2₁ et participe notamment à la rigidité de l'ensemble.

Ce panneau est pourvu de lattes extérieures 24, assurant d'une part le support d'un parement extérieur, par exemple en brique en créant une lame d'air isolante.

Ce module est rempli d'un isolant 10 et pourvu d'un film pare-vapeur 29. Un cadre intérieur 3 et son panneau de parement 4, notamment en plâtre, recouvrent partiellement la face interne de l'ossature 2₁ de telle façon à laisser un jour 15 longitudinal supérieur et un jour 16 longitudinal inférieur.

Le cadre intérieur 3 est constitué de barreaux verticaux 13, notamment cloués aux montants 6 de l'ossature et de barreaux horizontaux 14₁, 14₂.

Le barreau inférieur horizontal 14₁ ferme le cadre 3, interdisant notamment le passage de câbles du vide technique 5 au vide en regard du jour 16 (vide plinthe technique).

Au contraire, tel qu'illustré, le barreau supérieur 14₂ est d'épaisseur inférieure à l'épaisseur des barreaux verticaux 13 de telle façon à former avec ces derniers une ouverture pour pouvoir passer un câble du vide technique 5 vers le vide en regard du jour 15, dit vide corniche technique.

Tel qu'illustré à la figure 16, le module est précâblé électriquement présentant une prise 28, notamment fixé à la paroi de parement 4. Un câble c connecte électriquement la prise 28 et s'étend dans le vide technique 5, verticalement, jusqu'au vide dit corniche technique, en ressortant sous le barreau supérieur 14₂.

Naturellement, d'autres modes de mise en oeuvre, à la portée de l'homme de l'art, auraient pu être envisagés sans pour autant sortir du cadre de l'invention définie par les revendications ci-après.

## Revendications

1. Module préfabriqué à ossature bois, ladite ossature comprenant une lisse inférieure (7), une lisse supérieure (8) et deux montants (6), un panneau (9) de contreventement, sur l'une de ses faces, rempli d'un isolant (10), le cas échéant pourvu d'un film pare-vapeur et/ou pare-pluie, **caractérisé en ce qu'**il présente, en outre, un cadre intérieur (3), distinct de l'ossature du module, rapporté sur ladite ossature, sur l'autre face du module, pourvu d'un panneau (4) de parement, ledit cadre intérieur (3) créant un vide technique (5), interne au module, d'épaisseur au moins égale à celle du cadre intérieur, ledit module étant précâblé grâce à un ou plusieurs câbles électriques reçus et fixés dans ledit cadre intérieur (3).

2. Habitation de type maison ou similaire résultant de l'assemblage de modules préfabriqués, **caractérisée en ce que** lesdits modules muraux, extérieurs de l'habitation, sont des modules préfabriqués selon la revendication 1, lesdits modules muraux ou de cloison, intérieurs à l'habitation, étant substantiellement constitués d'une ossature, en bois, présentant, en outre, sur leur(s) face(s) interne(s) orientées vers le volume habitable de l'habitation, un cadre intérieur (3), distinct de l'ossature dudit module, rapporté sur ladite ossature recevant un panneau (4) de parement intérieur, de telle façon à créer un vide technique (5), interne audit module, d'épaisseur au moins égale à celle dudit cadre inférieur (3), ledit cadre intérieur (3) recevant le câblage (C) électrique domestique de l'habitation.

3. Habitation selon la revendication 2, dans laquelle le vide technique (5) des modules (1) reçoit ledit câblage (C) du réseau d'alimentation (30) électrique de l'installation électrique domestique de ladite habitation, ladite installation électrique domestique présentant divers appareils électriques à commander et à alimenter en puissance, tels que notamment appareils d'éclairage, appareils de chauffage, ou encore appareils comprenant un organe motorisé, tel qu'un volet roulant, un store ou une porte de garage, ou tout autre appareil électrique alimenté via un câblage à partir d'une alimentation électrique, notamment monophasée, lesdits appareils électriques étant notamment assujettis à demeure dans l'habitation, ou encore prévus amovibles et branchés au réseau électrique via une prise et dans laquelle ledit câblage (C) du réseau électrique comprend, en outre, au moins un dispositif électrique de commande et d'alimentation dont le principe de fonctionnement repose sur la superposition de signaux de commande, tels que des impulsions ou encore des mots binaires, sur la tension d'alimentation dudit réseau électrique, ledit dispositif comprenant pour chaque appareil électrique à commander et à alimenter :
- au moins un circuit de commande (31) comprenant une entrée (33) pour un signal donneur d'ordre, un émetteur connecté au réseau électrique, ledit circuit étant apte à créer et superposer à la tension d'alimentation dudit réseau électrique des signaux de commande,
- un circuit relais (32) comprenant un récepteur connecté au réseau électrique ainsi qu'une entrée de puissance (34) et une sortie de puissance (35) connectées respectivement audit réseau électrique et à l'appareil électrique à commander et à alimenter, ledit circuit relais (32) permettant, d'une part, la réception et la démodulation des signaux de commande, et d'autre part, la commande et l'alimentation dudit appareil électrique associées en fonction des signaux démodulés,
ledit au moins un circuit de commande (31) et le circuit de relais (32) prenant la forme de boîtiers, disposés internes auxdits modules.

4. Habitation selon la revendication 2 ou 3, comprenant au moins un module mural, intérieur à l'habitation, constitué d'un ossature en bois, ledit module mural, intérieur, présentant sur chacune de ses deux face orientées par rapport à l'ossature vers l'intérieur de l'habitation, ledit cadre intérieur (3) distinct de l'ossature du module, rapporté sur ladite ossature recevant le panneau de parement intérieur, de telle façon à créer un vide technique, interne au module, d'épaisseur au moins égale à celle de l'épaisseur dudit cadre intérieur, ledit cadre intérieur recevant le câblage (C) électrique de l'installation électrique domestique de l'habitation.

5. Habitation selon l'une des revendications 2 à 4, comprenant au moins un module (1₂) de cloison, substantiellement constitué par une ossature (2₂) comportant au moins deux montants (11), une traverse supérieure (12₁) et une traverse inférieure (12₂), ledit module (1₂), présentant sur l'une de ses faces orientée par rapport à l'ossature vers l'intérieur de l'habitation, ledit cadre intérieur (3) distinct de l'ossature du module, rapporté sur ladite ossature recevant le panneau de parement intérieur, de telle façon à créer un vide technique, interne au module, d'épaisseur au moins égale à celle de l'épaisseur dudit cadre intérieur, ledit cadre intérieur recevant le câblage (C) électrique de l'installation électrique domestique de l'habitation.

6. Habitation selon l'une des revendications 2 à 5, comprenant au moins un module d'angle (1₃, 1₄), intérieur ou extérieur, prévu respectivement pour joindre deux modules muraux intérieurs, non parallèles entre eux, ou encore pour joindre deux modules muraux (1₁), extérieurs, non parallèles entre eux, présentant sur leur(s) face(s) internes orientées par rapport à l'ossature vers l'intérieur de l'habitation, un cadre intérieur (3) distinct de l'ossature du module, rapporté sur ladite ossature recevant un panneau de parement intérieur, de telle façon à créer un vide technique, interne au module, d'épaisseur au moins égale à celle de l'épaisseur dudit cadre intérieur, ledit cadre intérieur recevant le câblage (C) électrique de l'installation électrique domestique de l'habitation .

7. Habitation selon l'une des revendications 2 à 6, dans laquelle ledit cadre intérieur (3) est constitué de barreaux verticaux (13), d'un barreau (14₁) horizontal inférieur et d'un barreau (14₂) horizontal supérieur, au moins l'un desdits barreaux (14₁, 14₂) horizontaux étant d'épaisseur inférieure à celles des barreaux verticaux (13) de telle façon à pouvoir laisser le passage pour des câbles, tuyaux ou similaires par le haut et/ou le bas dudit cadre intérieur (3).

8. Habitation selon l'une des revendications 2 à 7, dans laquelle ledit cadre intérieur (3) et son panneau (4) de parement intérieur, recouvrent partiellement la face interne de l'ossature (2₁, 2₂, 2₃, 2₄), des modules (1) muraux ou de cloison de telle façon à laisser au moins un jour (15, 16) pour l'accès au vide technique (5), obturé par cache (17, 18).

9. Habitation selon la revendication 8, dans laquelle lesdits modules (1), muraux ou de cloison, présentent un jour (15) longitudinal supérieur pour l'accès au vide technique (5), obturé par une corniche (17), et/ou lesdits modules présentent un jour (16) longitudinal inférieur pour l'accès au vide technique (5), obturé par une plinthe (18).

10. Habitation selon la revendication 9, dans laquelle ledit vide technique en regard dudit jour (16), dénommé vide plinthe technique, reçoit les tuyaux de plomberie, et/ou ledit vide, en regard dudit jour supérieur (115), dénommé vide corniche technique, reçoit le câblage de l'alimentation électrique.

11. Habitation selon l'une des revendications 2 à 10, dans laquelle l'ossature des modules présente des alésages (20), tels que des lumières oblongues, et/ou des trous percés à l'intérieur desquels des écrous sont entrés à force.

12. Habitation selon l'une des revendications 2 à 11, dans laquelle le volume interne d'un module mural, extérieur de l'habitation, reçoit ledit isolant (10) et ledit film pare-vapeur, la face externe de l'ossature d'un module mural étant pourvue dudit film pare-pluie (22) ainsi que de latte(s) extérieure(s) (23, 24) assurant, d'une part, le support d'un parement extérieur (25), par exemple en béton, briques, clins de bois ou autres et, d'autre part, la création d'une lame d'air (26) entre ledit parement extérieur (25) et ladite face externe des modules.

13. Habitation selon la revendication 12, dans laquelle l'étanchéité intermodules des modules muraux, extérieurs de l'habitation, est assurée par des lattes (24) de section en T dont l'aile verticale engage en saillie avec une rainure formée entre deux panneaux de contreventement (9) de deux modules successifs (1₁, 1₂), ladite aile horizontale assurant, d'une part, le support du parement extérieur (25), en béton, briques, clins de bois ou autres, et d'autre part la création de la lame d'air (26) entre ledit parement extérieur (25) et la face externe des modules.

14. Habitation selon l'une des revendications 2 à 13, dans laquelle au moins l'un des modules (1) intègre, en outre, l'un des équipements suivants, seul ou en combinaison :
- un ouvrant (26) tel que porte, baie vitrée, fenêtre, porte de garage,
- coffre de volet roulant (27) et coulisses associés,
- panneau solaire ou photovoltaïque.

## Claims

1. A prefabricated module with a wooden wall frame, wherein said wall frame comprises a lower rail member (7), an upper rail member (8) and two stud members (6), a windshield panel (9), on one of its faces, filled with an insulating material (10), if required fitted with a steam shield and/or rain shield film, **characterised by** providing additionally an inside frame (3), distinct from the wall frame of the module, added on said wall frame, on the other face of the module, fitted with a cladding panel (4), whereas said internal frame (3) creates a technical void (5), inside the module, of thickness at least equal to that of the inside frame, wherein said module is pre-wired thanks to one or more electric cables received and fastened in said internal frame (3).

2. A dwelling such as a house or the like resulting from the assembly of pre-fabricated modules, **characterised in that** said wall modules, outside the dwelling, are pre-fabricated modules according to claim 1, wherein said wall or partition modules, inside the dwelling, substantially consist of a wooden wall frame, exhibiting furthermore on their internal face(s) oriented to the habitable volume of the dwelling, an internal frame (3), distinct from the wall frame of said module, added on said wall frame receiving an inside cladding panel (4), so as to create a technical void (5), inside said module, of thickness at least equal to that of said internal frame (3), whereas said internal frame (3) receives the domestic electrical wiring (C) of the dwelling.

3. A dwelling according to claim 2, in which the technical void (5) of the modules (1) receives said wiring (C) of the electrical power network (30) of the domestic electrical installation of said dwelling, said domestic electrical installation exhibiting various power-controlled and fed electric apparatuses, such as in particular lighting apparatuses, heating apparatuses or still apparatuses comprising a motorised member, such as a rolling shutter, a blind or a garage door, or any other electric device fed via a wiring from an electrical power, in particular single phase, said electric apparatuses being in particular provided fixedly in the dwelling, or still removable and connected to the electrical network via a socket and wherein said wiring (C) of the electrical network further comprises at least one electrical control and power supply device whose operating principle rests on the superimposition of control signals, such as pulses or still binary words, on the power supply voltage of said electrical network, said device comprising for each electrical apparatus to be controlled and fed:
- at least one control line (31) containing one input (33) for a commissioning signal, an emitter connected to the electrical network, said circuit being capable of creating and superimposing control signals to the power supply voltage of said electrical network,
- a relay circuit (32) including a receiver connected to the electrical network as well as a power input (34) and a power output (35) connected respectively to said electrical network and to the electrical apparatus to be controlled and fed, said relay circuit (32) enabling on the one hand reception and demodulation of the control signals, and on the other hand, operation and power supply of said associated electric device according to the demodulated signals, said at least one control circuit (31) and the relay circuit (32) in the form of casings, arranged inside said modules.

4. A dwelling according to claim 2 or 3, comprising at least one wall module, inside the dwelling, consisting of a wooden wall frame, said inside wall module having on each of both its faces oriented relative to the wall frame towards the inside of the dwelling, said internal frame (3), distinct from the wall frame of said module, added on said wall frame receiving the inside cladding panel, so as to create a technical void, inside said module, of thickness at least equal to that of said internal frame, whereas said internal frame receives the domestic electrical wiring (C) of the dwelling.

5. A dwelling according to one of the claims 2 to 4, comprising at least one partition module (12), substantially consisting of a wall frame (22) comprising at least two stud members (11), an upper crosspiece (121) and a lower crosspiece (122), wherein said module (12) having on one of its faces oriented relative to the wall frame towards the inside of the dwelling, said internal frame (3), distinct from the wall frame of said module, added on said wall frame receiving the inside cladding panel, so as to create a technical void, inside said module, of thickness at least equal to that of said internal frame, whereas said internal frame receives the domestic electrical wiring (C) of the dwelling.

6. A dwelling according to one of the claims 2 to 5, comprising at least one internal or external angle module (13, 14), provided respectively for joining two internal wall modules, arranged non-parallel to one another, or still for joining two external wall modules (11), arranged non-parallel to one another, having on their internal face(s) oriented relative to the wall frame towards the inside of the dwelling, an internal frame (3), distinct from the wall frame of the module, added on said wall frame receiving an internal cladding panel, so as to create a technical void, inside said module, of thickness at least equal to that of said internal frame, whereas said internal frame receives the domestic electrical wiring (C) of the dwelling.

7. A dwelling according to one of the claims 2 to 6, wherein said internal frame (3) is constituted of vertical bars (13), of a lower horizontal bar (141) and of an upper horizontal bar (142), wherein at least one of said horizontal bars (141, 142) is not so thick as the vertical bars (13) so as to be able to let through cables, pipes or the like from the top and/or the bottom of said internal frame (3).

8. A dwelling according to one of the claims 2 to 7, wherein said internal frame (3) and its internal cladding panel (4) partially cover the internal face of the wall frame (21, 22, 23, 24), of the wall or partition modules (1) so as to leave at least one clearance (15, 16) for accessing the technical void (5), obturated by a blank panel (17, 18).

9. A dwelling according to claim 8, wherein said wall or partition modules (1) exhibit an upper longitudinal clearance (15) for accessing the technical void (5), obturated by an eaves (17), and/or wherein said modules exhibit a lower longitudinal clearance (16) for accessing the technical void (5), obturated by a skirting board (18).

10. A dwelling according to claim 9, wherein said technical void facing said clearance (16), denominated technical skirting void, receives the plumbing pipes, and/or said void, facing said upper clearance (15), denominated technical eaves void, receives the electrical power supply wiring.

11. A dwelling according to one of the claims 2 to 10, wherein the wall frame of the modules exhibits bores (20), such as oblong sights and/or drilled holes inside which nuts are shrunk fitted.

12. A dwelling according to one of the claims 2 to 11, wherein the internal volume of a wall module, outside the dwelling, receives said insulating material (10) and said steam shield film, wherein the external face of the wall frame of a wall module is provided with said rain shield film (22) as well as external lath(s) (23, 24) on the one hand for supporting an external cladding (25), for example made of concrete, bricks, wooden laps or similar and on the other hand for creating an air blade (26) between said external cladding (25) and said external face of the modules.

13. A dwelling according to claim 12, wherein the intermodule tightness between the wall modules, outside the dwelling, is provided by laths (24) of T-section whose vertical wing meshes into a groove formed between two windshield panels (9) of two successive modules (11, 12), wherein said horizontal wing is designed on the one hand for supporting the external cladding (25), made of concrete, bricks, wooden laps or similar, and on the other, for creating the air blade (26) between said external cladding (25) and the external face of the modules.

14. A dwelling according to one of the claims 2 to 13, wherein at least one of the modules (1) further integrates one of the following equipment items, on its own or in combination:
- an opening member (26) such as a door, a French window, a window, a garage door,
- casing for a rolling shutter (27) and associated slides, solar or photovoltaic panel.

## Patentansprüche

1. Vorgefertigtes Modul mit Holzgerüst, wobei das besagte Gerüst eine untere waagerechte Abschlussleiste (7), eine obere waagerechte Abschlussleiste (8) und zwei Pfosten (6) sowie eine Verspannungsplatte (9) auf der einen von seinen Seiten umfasst, die mit einem Isolierstoff (10) gefüllt ist, wobei sie gegebenenfalls mit einer Dampfsperr- uhd/oder Regenschutzfölie ausgestattet sei, **dadurch gekennzeichnet, dass** es außerdem einen inneren Rahmen (3) aufweist, der von dem Gerüst des Moduls getrennt ist, der an dem besagten Gerüst auf der anderen Seite des Moduls angebracht ist, der mit einer Deckplatte (4) ausgestattet ist, wobei der besagte innere Rahmen (3) innerlich des Moduls einen Hohlraum (5) mit einer Dicke schafft, die zumindest gleich groß ist wie jene des inneren Rahmens, wobei das besagte Modul dank einem oder mehreren elektrischen Kabeln verdrahtet sei, die in dem besagten inneren Rahmen (3) verwahrt und befestigt sind.

2. Wohnung der Art Haus oder dergleichen, die aus der Zusammenfügung von vorgefertigten Modulen gemacht ist, **dadurch gekennzeichnet, dass** die besagten Wandmodule auf den äußeren Seiten der Wohnung vorgefertigte Module nach Anspruch 1 sind, wobei die besagten Wand- oder Trennwandmodule auf den inneren Seiten der Wohnung im wesentlichen durch ein Holzgerüst gebildet seien, aufweisend außerdem auf ihrer inneren Seite bzw. auf ihren inneren Seiten, die auf die Wohnräume der Wohnung ausgerichtet sind, einen inneren Rahmen (3), der von dem Gerüst des besagten Moduls getrennt ist, der an dem besagten Gerüst angebracht ist, aufnehmend eine Deckplatte (4), auf solche Art und Weise, um innerlich des besagten Moduls einen Hohlraum (5) mit einer Dicke zu schaffen, die zumindest gleich groß ist wie jene des besagten inneren Rahmens (3), wobei der besagte innere Rahmen (3) die häusliche elektrische Verkabelung (C) der Wohnung verwahrt.

3. Wohnung nach Anspruch 2, in der der Hohlraum (5) der Module (1) die besagte Verkabelung (C) des elektrischen Stromversorgungsnetzes (30) der häuslichen elektrischen Anlage der besagten Wohnung aufnimmt, wobei die besagte häusliche elektrische Anlage verschiedene elektrische Geräte aufweist, die mit Strom betrieben und versorgt werden sollen, wie insbesondere Beleuchtungsgeräte, Heizgeräte oder auch Geräte, die ein motorisch angetriebenes Element umfassen, wie ein Rollladen, ein Rollo oder eine Garagentür, oder auch jedes andere elektrische Gerät aufweist, das durch einen Kabel ab einer insbesondere einphasigen elektrischen Stromversorgung versorgt wird, wobei die besagten elektrischen Geräte insbesondere auf Dauer an das Stromversorgungsnetz in der Wohnung angeschlossen seien oder auch abnehmbar und durch einen Stecker an das elektrische Stromnetz anschließbar vorgesehen seien, und in welcher die besagte Verkabelung (C) des elektrischen Stromversorgungsnetzes außerdem zumindest eine elektrische Steuer- und Stromversorgungsvorrichtung umfasst, deren Funktionsprinzip auf der Überlagerung der Steuersignale, wie zum Beispiel binäre Impulse oder Wörter, mit der Versorgungsspannung des besagten elektrischen Stromversorgungsnetzes basiert, wobei die besagte Vorrichtung für jedes anzusteuernde und zu versorgende elektrische Gerät Folgendes umfasst:
- zumindest einen Steuerstromkreis (31), umfassend einen Eingang (33) für ein Befehlssignal, einen Sender, der an das elektrische Stromversorgungsnetz angeschlossen ist, wobei der besagte Kreis geeignet sei, um Steuersignale zu schaffen und sie mit der Versorgungsspannung des besagten elektrischen Stromversorgungsnetzes zu überlagern,
- eine Relaiskette (32), umfassend einen Empfänger, der an das elektrische Netz angeschlossen ist, sowie einen Stromeingang (34) und einen Stromausgang (35), die entsprechend an das besagte elektrische Netz bzw. an das zu betreibende und zu versorgende elektrische Gerät angeschlossen sind, wobei die besagte Relaiskette (32), einerseits, den Empfang und die Demodulation der Steuersignale erlaubt, und, andererseits, die Ansteuerung und die Versorgung der besagten angeschlossenen elektrischen Geräte in Abhängigkeit von den demodulierten Signalen, wobei zumindest der besagte Steuerstromkreis (31) und die Relaisschaltung (32) die Form von Kästen annehmen, die innerlich in den besagten Modulen angebracht sind.

4. Wohnung nach Anspruch 2 oder 3, umfassend auf der inneren Seite der Wohnung zumindest ein Wandmodul, das durch ein Holzgerüst gebildet sei, wobei das besagte innere Wandmodul auf jeder von seinen beiden Seiten, die hinsichtlich des Gerüstes auf den Innenraum der Wohnung gerichtet sind, den besagten inneren Rahmen (3) aufweist, der von dem Gerüst des Moduls getrennt ist, der an dem besagten Gerüst angebracht ist, aufnehmend eine innere Deckplatte, auf solche Art und Weise, um innerlich des Moduls einen Hohlraum mit einer Dicke zu schaffen, die zumindest gleich groß ist wie jene der Dicke des besagten inneren Rahmens, wobei der besagte innere Rahmen die elektrische Verkabelung (C) der häuslichen elektrischen Anlage der Wohnung aufnimmt.

5. Wohnung nach einem der Ansprüche 2 bis 4, umfassend zumindest ein Trennwandmodul (1₂), das im wesentlichen durch ein Gerüst (2₂) gebildet ist, welches zumindest zwei Pfosten (11), einen oberen Querbalken (12₁) und einen unteren Querbalken (12₂) umfasst, wobei das besagte Modul (1₂) auf einer von seinen Seiten, die hinsichtlich des Gerüstes auf den Innenraum der Wohnung ausgerichtet ist, den besagten inneren Rahmen (3) aufweist, der von dem Gerüst des Moduls getrennt ist, der an dem besagten Gerüst angebracht ist, aufnehmend die innere Deckplatte, auf solche Art und Weise, um innerlich des Moduls einen Hohlraum mit einer Dicke zu schaffen, die zumindest gleich groß ist wie jene der Dicke des besagten inneren Rahmens, wobei der besagte innere Rahmen die elektrische Verkabelung (C) der häuslichen elektrischen Anlage der Wohnung aufnimmt.

6. Wohnung nach einem der Ansprüche 2 bis 5, umfassend innerlich oder äußerlich zumindest ein Eckmodul (1₃, 1₄), das vorgesehen ist, um zwei innere zueinander nicht parallele Wandmodule zu verbinden bzw. um noch zwei äußerliche zueinander nicht parallele Wandmodule (1₁) zu verbinden, aufweisend auf seiner inneren Seite bzw. auf seinen inneren Seiten, die hinsichtlich des Gerüsts auf den Innenraum der Wohnung ausgerichtet sind, einen inneren Rahmen (3), der von dem Gerüst des Moduls getrennt ist, der an dem besagten Gerüst angebracht ist, aufnehmend eine innere Deckplatte, auf solche Art und Weise, um innerlich des Moduls einen Hohlraum mit einer Dicke zu schaffen, die zumindest gleich groß ist wie jene der Dicke des besagten inneren Rahmens, wobei der besagte innere Rahmen die elektrische Verkabelung (C) der häuslichen elektrischen Anlage der Wohnung aufnimmt.

7. Wohnung nach einem der Ansprüche 2 bis 6, in der der besagte innere Rahmen (3) durch die senkrechten Stäbe (13), durch einen unteren waagerechten Stab (14₁) und einen oberen waagerechten Stab (14₂) gebildet ist, wobei zumindest der eine von den besagten waagerechten Stäben (14₁, 14₂) eine Dicke aufweist, die kleiner ist als jene der senkrechten Stäbe (13), derart, um den Durchlass für die Kabel, Rohre oder dergleichen durch den oberen Teil und/oder durch den unteren Teil des besagten inneren Rahmens (3) erlauben zu könnten.

8. Wohnung nach einem der Ansprüche 2 bis 7, in der der besagte innere Rahmen (3) und seine innere Deckplatte (4) teilweise die innere Seite des Gerüstes (2₁, 2₂, 2₃, 2₄), der Wand- (1) oder Trennwandmodule bedecken, derart, um zumindest einen Durchbruch (15, 16) für den Zugang zum Hohlraum (5) zu lassen, der durch die Abdeckung (17, 18) abgedichtet ist.

9. Wohnung nach Anspruch 8, in der die besagten Mauer- (1) oder Trennwandmodule einen oberen Längsdurchbruch (15) für den Zugang zum Hohlraum (5) aufweisen, der durch ein Gesims (17) abgedichtet ist, und/oder die besagten Module einen unteren Längsdurchbruch (16) für den Zugang zum Hohlraum (5) aufweisen, der durch eine Plinthe (18) abgedichtet ist.

10. Wohnung nach Anspruch 9, in der der besagte Hohlraum gegenüber dem besagten Durchbruch (16) mit der Bezeichnung Plinthe-Hohlraum die Rohrleitungen aufnimmt, und/oder der besagte Hohlraum gegenüber dem besagten oberen Durchbruch (15) mit der Bezeichnung Gesimshohlraum die Verkabelung der Stromversorgung aufnimmt.

11. Wohnung nach einem der Ansprüche 2 bis 10, in der das Gerüst der Module Ausbohrungen (20) wie schmale Öffnungen und/oder Bohrlöcher aufweist, in deren Innern die Muttern hineingepresst sind.

12. Wohnung nach einem der Ansprüche 2 bis 11, in der der innere Raum eines Wandmoduls auf der Außenseite der Wohnung den besagten Dämmstoff (10) und die besagte Dampfsperrfolie aufnimmt, wobei die äußerliche Seite des Gerüstes eines Wandmoduls mit der besagten Regenschutzfolie (22) versehen sei, und auch die Außenlatte/-n (23, 24), einerseits, das Tragen einer Außenverblendung (25), zum Beispiel aus Beton, Ziegelsteinen, Holzbrettern oder dergleichen, und, andererseits, die Schaffung eines Luftspalts (26) zwischen der besagten Außenverblendung (2-5) und der besagten äußerlichen Seite der Module sichert/-n.

13. Wohnung nach Anspruch 12, in der die intermodulare Abdichtung zwischen den Wandmodulen auf der Außenseite der Wohnung durch die Latten (24) mit T-förmigem Querschnitt gesichert ist, deren senkrechter Streckenrand in eine Rille eingreift, die zwischen zwei Verspannungsplatten (9) von zwei aufeinander folgenden Modulen (1₁, 1₂) gebildet ist, wobei der besagte waagerechte Streckenrand, einerseits, das Tragen der Außenverblendung (25) aus Beton, Ziegelsteinen, Holzbrettern oder dergleichen, und, andererseits, die Schaffung des Luftspalts (26) zwischen der besagten Außenverblendung (25) und der äußeren Seite der Module sichert.

14. Wohnung nach einem der Ansprüche 2 bis 13, in der wenigstens das eine von den Modulen (1) außerdem eine von folgenden Ausstattungen allein oder in Kombination umfasst:
- einen sich öffnenden Flügel (26) wie eine Tür, eine Glasöffnung, ein Fenster, eine Garagentür,
- Rollladenkasten (27) und verknüpfte Führungsschienen,
- Solarpanel oder fotovoltaische Zelle.
